# EUROPÄISCHE PATENTSCHRIFT

(11) **EP 0 266 442 B1**
(45) Veröffentlichungstag und Bekanntmachung des Hinweises auf die Patenterteilung: **17.01.1990**
(21) Anmeldenummer: 86115189.2
(22) Anmeldetag: 03.11.1986
(51) Int. Cl.: B65H 45/103

(54) **Verlegeeinrichtung**
Folding and laying apparatus
Machine pour plier et déposer

(43) Veröffentlichungstag der Anmeldung: 11.05.1988
(73) Patentinhaber: RACO-Maschinenfabrik GmbH & Co. KG, D-4936 Augustdorf (DE)
(72) Erfinder: Raabe, Erich, D-4936 Augustdorf (DE)
(74) Vertreter: Stracke, Alexander, Dipl.-Ing.

(56) Entgegenhaltungen:
- DE-A- 1 785 576
- GB-A- 2 006 167
- US-A- 3 917 250

## Beschreibung

Die vorliegende Erfindung betrifft eine Verlegeeinrichtung entsprechend dem Oberbegriff des Anspruchs 1.

Eine derartige Verlegeeinrichtung ist aus der DE-A 3 422 352 bekannt.

Bei der Verwendung dieser Verlegeeinrichtung zum Palettieren einer unvulkanisierten Gummibahn wird die aus einer Gummikühlanlage kommende, endlose Rohgummibahn kontinuierlich oder taktweise über eine Fördereinrichtung in die Führungsvorrichtung der Verlegeeinrichtung geführt, von den Verlegewalzen ergriffen und durch deren horizontales Hin- und Herverfahren auf einer Palette oder dergleichen abgelegt.

Die Rohgummibahn wird beim Durchlauf durch die Gummikühlanlage bis auf eine geringe, einer Perforation ähnelnde Schicht in Längsstreifen geschnitten, die in ihrer Breite den Erfordernissen der Weiterverarbeitung entsprechen. Es ergeben sich bei der Weiterverarbeitung der Warenbahn insofern den Produktionsablauf hemmende Schwierigkeiten, als eine schnittkantengleiche Stapelung durch die bekannte Verlegeeinrichtung bislang nicht möglich ist, so daß ein flüssiges und unterbrechungsfreies Entnehmen der nach dem Palettieren voneinander zu trennenden Streifenbahnen nicht möglich ist.

Die Leitvorrichtung der bekannten Verlegeeinrichtung dient lediglich als Einführhilfe und Führung der durchlaufenden Warenbahn, wobei die quer zu den Verlegewalzen angeordneten Führungsrollen ein seitliches Herausgleiten der Warenbahn aus der Leitvorrichtung verhindern.

Die Warenbahn kann innerhalb des Abstandes zwischen den Führungsrollen hin- und herwandern, so daß die übereinander abgelegten Warenbahnstreifen entsprechend ihren Breitentoleranzen außermittig liegen.

Aus der GB-A 2 006 167 ist eine Vorrichtung bekannt, bei der die Führungsrollen lediglich Steuerungsaufgaben übernehmen, und über ein angeschlossenes Gestänge eine auf der Oberfläche der Warenbahn laufende Rolle bei einem Abweichen des Warenbahnvedaufs von der idealen Mittellinie so verändern, daß durch den Reibungswiderstand der verdreht auf der Warenbahn aufliegenden Rolle eine Veränderung des Warenbahnverlaufs eintritt.

Ein exaktes Zentrieren bei schwankenden Warenbahnbreiten ist durch diese Vorrichtung nicht möglich.

Der vorliegenden Erfindung liegt daher die Aufgabe zugrunde, eine Verlegeeinrichtung der gattungsgemäßen Art so zu gestalten, daß mit konstruktiv einfachsten Mitteln die Warenbahn schnittkantengerade bzw. mittengenau palettiert wird und somit ihre anschließende Entnahme zur Weiterverarbeitung störungsfrei und damit kostengünstiger mögich ist.

Diese Aufgabe wird erfindungsgemäß durch die im kennzeichnenden Teil des Anspruchs 1 genannten Merkmale gelöst.

Durch diese Konstruktion wird gewährleistet, daß der Mittenverlauf der von den Verlegewalzen zu transportierenden Warenbahn, gleich ist. Da der Schnittverlauf der angeschnittenen Streifen durch ein Schneidwerk in der vorgeschalteten Gummikühlanlage sich ebenfalls an der Warenbahnmitte ausrichtet, ist ein exaktes Palettieren entlang der Schnittkanten gewährleistet.

Neben der absolut sicheren Mittenzentrierung der Warenbahn durch die Zentriereinrichtung, bietet die erfindungsgemäße Konstruktion noch weitere Vorteile. Einmal ist sie in der Herstellung äußerst preiswert, zum anderen ist ihre Betriebssicherheit sehr hoch, da die Mittenlagesteuerung der Warenbahn hierbei ausschließlich durch mechanische Teile erfolgt, die insbesondere unter dem Aspekt der ungemein rauhen Betriebsbedingungen, die bei der Verarbeitung von Gummibahnen herrschen, einen störungsfreien Betriebsablauf ermöglichen.

Vorteilhafte Ausgestaltungen der Erfindung sind in den Unteransprüchen gekennzeichnet.

Ein Ausführungsbeispiel der Erfindung wird nachfolgend anhand beigefügter Zeichnungen beschrieben. Es zeigen:
Fig. 1 eine Seitenansicht der erfindungsgemäß ausgebildeten Verlegeeinrichtung,
Fig. 2 eine Draufsicht auf die Verlegeeinrichtung,
Fig. 3 einen Schnitt durch die Verlegeeinrichtung gemäß der Linie 111-111 in Fig. 1,
Fig. 4 einen Schnitt durch die Verlegeeinrichtung gemäß der Linie IV-IV in Fig. 2.

Die in den Figuren dargestellte Verlegeeinrichtung besteht in ihrem Grundaufbau aus einem Gestell 1, das mit seinem hinteren vertikalen Holm 3 an einer nicht dargestellten Gummikühlanlage festgelegt ist, einem horizontalen Verlegerahmen 10, der mit einem Ende in den Holmen 3 geführt ist und mittels eines Druckzylinders 2 höhenverstellbar ist.

Ein mit Laufrollen 21 versehener Wagen 20 ist in dem Verlegerahmen 10 horizontal hin und her verfahrbar.

An den quer zur Verfahrrichtung liegenden Seiten des Wagens 20 sind jeweils zwei Gelenkarme 31 mit ihrem einen Ende schwenkbar festgelegt, während sie mit ihrem anderen Ende an den jeweils gegenüberliegenden drehbaren Verlegewalzen 30 angeordnet sind, die einen Wirkspalt bilden und antreibbar sind.

Mindestens ein Paar der Gelenkarme 31 sind durch einen Druckzylinder 32 miteinander verbunden, so daß die Verlegewalzen 30 bei Betätigung des Druckzylinders 32 ihren Abstand zueinander verändern.

Erfindungsgemäß ist oberhalb der Verlegewalzen 30 eine Zentriereinrichtung vorgesehen, mit der die Warenbahn, im vorliegenden Ausführungsbeispiel die Gummibahn 5 in ihrem Mittenverlauf gleichbleibend führbar ist. Wie insbesondere die Figuren 3 und 4 zeigen, besteht die Zentriereinrichtung aus zwei sich gegenüberliegenden, quer zu den Verlegewalzen 30 angeordneten Führungsrollen 40, die in Gebrauchsstellung an die Seitenkanten der Gummibahn 5 mit gleichem Druck angedrückt sind. Jede Führungsrolle 40 ist an einem Rollenwagen 43 festgelegt, dessen Rollen 44 in einem Halterahmen 42 geführt sind und der quer zur Laufrichtung der Gummibahn 5 verfahrbar ist. Der Halterahmen 42 ist im Bereich zwischen den Verlegewalzen 30 und dem Wagen 20 an diesem befestigt, so daß die Hin-und Herbewegung des Wagens 20 und der Verlegewalzen 30 von dem Halterahmen 42 ebenfalls ausgeführt wird.

Die Kraft zum Andrücken der Führungsrollen 40 an die Gummi bahn 5 wird durch einen Druckzylinder 41, vorzugsweise einen pneumatischen Zylinder erzeugt, dessen Zylinder über einen Flansch 46 mit dem Wagen 20 und dessen Kolben über eine Lasche 45 mit einem Rollenwagen 43 fest verbunden ist. An der Lasche 45 ist ebenso ein Kettenspanner 50 angeordnet, wie an einem Mitnehmer 47, der an dem anderen Rollenwagen 43 angeschlossen ist. Im Bereich jedes Rollenwagens 43 sind jeweils zwei Umlenkräder 49, die im vorliegenden Ausführungsbeispiel als Kettenräder ausgebildet sind, am Halterahmen 42 festgelegt. Über die dem Kolben des Druckzylinders 41 abgewandten Umlenkräder 49 ist eine Kette 48 geführt, deren eines Ende mit dem Mitnehmer 47 und deren anderes Ende mit dem Kettenspanner 50 verbunden ist, der an der Lasche 45 festgelegt ist.

Über die gegenüberliegenden Umlenkräder 49 wird ebenfalls eine Kette 51 geführt, die einerseits an dem Kettenspanner 50 angeschlossen ist, der mit dem Mitnehmer 47 verbunden ist, und andererseits an der Lasche 45 befestigt ist.

Neben einer Kette ist auch der Einsatz beispielsweise eines Zugseiles od. dgl. denkbar, wobei dann die Umlenkräder 49 entsprechend gestaltet sein müssen.

Die Hubbewegungen des Druckzylinders können beispielsweise mit der Stellung der Verlegewalzen 30 zueinander gekoppelt sein. Danach ist bei einer gespreizten Stellung der Verlegewalzen 30, in der die Gummibahn 5 eingeführt wird, der Druckzylinder 41 so geschaltet, daß der Kolben des Druckzylinders 41 eine ausgefahrene Endstellung erreicht.Dadurch wird der direkt an den Kolben angekoppelte Rollenwagen 43 ebenso in eine äußerste Position verschoben, wie der gegenüberliegende Rollenwagen 43 durch den ausgeübten Kettenzug, der durch den an der Lasche 45 angeschlossenen Kettenspanner 50 auf die Kette 48 übertragen wird. Vorzugsweise ist der Druckzylinder 41 mit einem Schnellentlüftungsventil versehen, das beim Auseinanderfahren wirksam wird, so daß die beiden Rollenwagen 43 entsprechend schnell auseinander gefahren werden.

Beim Zusammenfahren der Verlegewalzen 30 fährt auch der Druckzylinder 41 zusammen, so daß der direkt durch den Kolben des Druckzylinders 41 gezogene Rollenwagen 43 sich in Richtung der Gummibahn 5 bewegt während die ebenfalls in Richtung der Gummibahn 5 verlaufende Bewegung des anderen Rollenwagens 43 durch ein Ziehen der Kette 51 bewirkt wird, die, wie bereits beschrieben, einerseits an der Lasche 45 und andererseits an dem Kettenspanner 50 des Mitnehmers 47 festgelegt ist. Charakteristisch bei den Streckenveränderungen der Rollenwagen 43 ist ihre gleichzeitige und in entgegengesetzter Richtung erfolgende Lageveränderung.

Einen Anschlag für die Führungsrollen 40 bei ihrer Verschiebung zur Gummibahn 5 hin, bilden deren jeweilige Seitenkanten. Dabei werden die Führungsrollen 40 mit relativ geringem Druck, beispielsweise mit 0,8 bar, an die Seitenkanten angedrückt, um so ein Einknicken der Seitenkanten zu vermeiden.

Bei einer Lage- oder Konturveränderung der Gummibahn 5 wird durch die dem veränderten Lauf bzw. der veränderten Kontur der Seitenkante zugeordnete drehbar gelagerte Rückführungsrolle 40 im Zusammenwirken mit der gegenüberliegenden Führungsrolle 40, die Gummibahn 5 in eine Position gedrückt, die exakt dem vorgegebenen Mittenverlauf entspricht.

## Patentansprüche

1. Verlegeeinrichtung zum Palettieren einer laufenden Warenbahn (5) aus beispielsweise unvulkanisiertem Gummi mit einer höhenverstellbaren, mindestens zwei Verlegewalzen (30) aufweisenden Führungsvorrichtung, wobei die Verlegewalzen (30) einen Wirkspalt bilden, drehbar gelagert und antreibbar und an einem auf einem Verlegerahmen (10) hin- un herverfahrbaren Wagen (20) oder Schlitten festgelegt sind und die Führungsvorrichtung oberhalb der Verlegewalzen (30) eine Leitvorrichtung mit zwei sich gegenüberliegenden, quer zu den Verlegewalzen (30) angeordneten drehbaren Führungsrollen (40) aufweist, dadurch gekennzeichnet, daß die Leitvorrichtung als Zentriereinrichtung ausgebildet ist, mit der die Warenbahn (5) in ihrem Mittenverlauf gleichbleibend führbar ist, daß die Führungsrollen (40) in Gebrauchsstellung mit jeweils gleichem Anpreßdruck an die Seitenkanten der Warenbahn anstellbar sind, daß die Führungsrollen (40) in ihrer Lage gleichzeitig in jeweils entgegengesetzter Richtung um die gleiche Strecke veränderbar sind und daß die Führungsrollen (40) jeweils an einen hin- und herfahrbaren Rollenwagen (43) drehbar festgelegt und die Rollenwagen (43) in einem mit dem Wagen (20) verbundenen Halterahmen (42) geführt sind.

2. Verlegeeinrichtung nach Anspruch 1, dadurch gekennzeichnet, daß ein Rollenwagen (43) eine Lasche (45) aufweist, an der ein Druckzylinder (41) mit einem Ende festgelegt ist, während sein anderes Ende mittels eines Flansches (46) am Wagen (20) befestigt ist.

3. Verlegeeinrichtung nach Anspruch 1 oder 2, dadurch gekennzeichnet, daß mit dem anderen Rollenwagen (43) ein Zugseil, eine Kette (48) od. dgl. verbunden ist, die an der Lasche (45) angeschlossen ist.

4. Verlegeeinrichtung nach Anspruch 3, dadurch gekennzeichnet, daß die Kette (48) oder das Zugseil über Umlenkrollen (49) geführt ist, die mit dem Halterahmen (42) verbunden sind.

5. Verlegeeinrichtung nach Anspruch 3, dadurch gekennzeichnet, daß die Kette (48) mit Kettenspannern (50) versehen ist, von denen jeweils einer an dem Rollenwagen (43) angeordnet ist.

6. Verlegeeinrichtung nach Anspruch 1, dadurch gekennzeichnet, daß der Anpreßdruck der Führungsrollen (40) an die Warenbahn (5) vorzugsweise 0,8 bar beträgt.

## Claims

1. A laying apparatus for palleting a moving web of material (5), of for example unvulcanised rubber, comprising a guide means which is displaceable in respect of height and which has at least two laying rollers (30), wherein the laying rollers (30) form an operating gap, are mounted rotatably and are drivable and are fixed on a slide or carriage (20) which can be reciprocated on a laying frame (10), and above the laying rollers (30) the guide means has a guiding arrangement with two mutually oppositely disposed rotatable guide rollers (40) which are arranged transversely with respect to the laying rollers (30), characterised in that the guiding arrangement is in the form of a centering means with which the web (5) of material can be guided steadily in its central line of movement, that the guide rollers (40), in the position of use, can be set with the same respective contact pressure against the side edges of the web of material, that the guide rollers (40) are simultaneously variable in respect of their positions in respectively opposite directions by the same distance and that the guide rollers (40) are each rotatably fixed on a respective reciprocatable roller carriage (43) and the roller carriages (43) are guided in a holding frame (42) which is connected to the carriage (20).

2. A laying apparatus according to claim 1 characterised in that a roller carriage (43) has a bar (45) to which a pressure cylinder (41) is fixed with one end while its other end is secured to the carriage (20) by means of a flange (46).

3. A laying apparatus according to claim 1 or claim 2 characterised in that connected to the other roller carriage (43) is a traction cable, a chain (48) or the like which is connected to the bar (45).

4. A laying apparatus according to claim 3 characterised in that the chain (48) or the traction cable is guided by way of direction-changing rollers (49) which are connected to the holding frame (42).

5. A laying apparatus according to claim 3 characterised in that the chain (48) is provided with chain tensioners (50), respective ones of which are arranged on the roller carriages (43).

6. A laying apparatus according to claim 1 characterised in that the contact pressure with which the guide rollers (40) bear against the web (5) of material is preferably 0.8 bar.

## Revendications

1. Machine de pliage et de dépose pour la palettisation d'une bande de matière (5) défilant en continu, par exemple en caoutchouc non vulcanisé, comprenant un dispositif de guidage réglable en hauteur, comportant au moins deux rouleaux de dépose (30), ces rouleaux de dépose (30) formant un interstice actif, étant montés tournants, étant motorisés et étant fixés sur un chariot (20) ou un coulisseau déplaçable selon un mouvement de va-et-vient sur un châssis de dépose (10), et le dispositif de guidage comportant, au-dessus des rouleaux de dépose (30), des moyens de guidage avec deux rouleaux de guidage tournants (40) situés en vis-à-vis et disposés transversalement aux rouleaux de dépose (30), caractérisée en ce que les moyens de guidage sont conformés comme un dispositif de centrage, au moyen duquel la bande de matière (5) est apte à être entraînée en restant sur sa trajectoire médiane, en ce que les rouleaux de guidage (40) peuvent être, en position d'utilisation, appliqués chacun avec la même pression contre les lisières de la bande de matière, en ce que les rouleaux de guidage (40) ont des positions modifiables simultanément en directions opposées, sur la même course, et en ce que les rouleaux de guidage (40) sont montés tournants chacun sur un chariot à rouleaux (43) à mouvement de va-et-vient, les chariots à rouleaux (43) étant guidés dans un châssis-support (42) lié au chariot (20).

2. Machine de pliage et de dépose selon la revendication 1, caractérisée en ce qu'un chariot à rouleaux (43) comporte une attache (45), à laquelle est fixée une extrémité d'un vérin (41), tandis que l'autre extrémité du vérin est fixée au chariot (20) par l'intermédiaire d'une bride (46).

3. Machine de pliage et de dépose selon la revendication 1 ou 2, caractérisée en ce qu'un câble de traction, une chaîne (48) ou similaire est lié à l'autre chariot à rouleaux (43), et est aussi raccordé à l'attache (45).

4. Machine de pliage et de dépose selon la revendication 3, caractérisée en ce que la chaîne (48) ou le câble de traction est guidé sur des galets de renvoi (49), qui sont eux-mêmes liés au châssis-support (42).

5. Machine de pliage et de dépose selon la revendication 3, caractérisée en ce que la chaîne (48) est pourvue de tendeurs de chaîne (50), dont chacun est disposé sur l'un des châssis à rouleaux (43).

6. Machine de pliage et de dépose selon la revendication 1, caractérisée en ce que la pression d'application des rouleaux de guidage (40) sur la bande de matière (5) s'élève de préférence à 0,8 bar.
